# EUROPÄISCHE PATENTSCHRIFT

(11) **EP 0 316 837 B1**
(45) Veröffentlichungstag und Bekanntmachung des Hinweises auf die Patenterteilung: **13.05.1992**
(21) Anmeldenummer: 88118924.5
(22) Anmeldetag: 14.11.1988
(51) Int. Cl.: B65D 90/24, E04F 15/14

(54) **Chemisch beständiger, flüssigkeitsdichter Belag**
Chemically resistant, liquid-impervious lining
Revêtement chimiquement résistant étanche aux liquides

(30) Priorität: 19.11.1987 DE 3739125
(43) Veröffentlichungstag der Anmeldung: 24.05.1989
(73) Patentinhaber: Keramchemie GmbH, D-56427 Siershahn (DE)
(72) Erfinder: Bruchof, Franz Josef, D-5432 Wirges (DE)
(74) Vertreter: Kossobutzki, Walter, Dipl.-Ing.(FH)

(56) Entgegenhaltungen:
- DE-A- 2 939 007
- FR-A- 1 503 610
- FR-A- 2 308 747
- FR-A- 2 533 606
- PATENT ABSTRACTS OF JAPAN, Band 9, Nr. 272 (M-425)[1995] 30. Oktober 1985; & JP-A-60 115 725 (MOTONOSUKE ARAI) 22-06-1985
- K. MORITZ: "Flachdach handbuch", Auflage 2, 1964; Bauverlag-Wiesbaden, DE

## Beschreibung

Die Erfindung bezieht sich auf einen chemisch beständigen, flüssigkeitsdichten Belag für Auffangwannen, Auffangräume oder dgl. aus Beton mit mindestens einer Dehnungsfuge, bestehend aus einer vollflächigen, oberhalb der Betonoberfläche befindlichen Beschichtung aus Kunststoff.

Zum Schutz der Umwelt, insbesondere von Boden und Grundwasser, ist für Anlagen, in denen wassergefährdende Stoffe gelagert oder umgeschlagen werden, der Bau von Auffangwannen bzw. Auffangräumen vorgeschrieben. Derartige Auffangwannen bzw. Auffangräume werden normalerweise aus Beton hergestellt. Beton selbst ist nicht ausreichend flüssigkeitsdicht, so daß die Betonoberfläche durch eine besondere Beschichtung abgedichtet werden muß. Eine Beschichtung, die auch gegen organische Lösemittel, Öle, Chlorkohlenwasserstoffe und andere organische Verbindungen beständig ist, besteht beispielsweise aus einem mit einer Glasfasermatte laminierten Furanharz.

Die Bau- und Prüfgrundsätze für Beschichtungen von Beton-, Putz- und Estrichflächen an Auffangwannen und Auffangräumen des Instituts für Bautechnik schreiben vor, daß eine solche Beschichtung Risse bis 0,2 mm dauerhaft überbrücken muß. Um Spannungen in Estrich- oder Betonflächen, die insbesondere beim Aushärten und bei thermischen Einflüssen auftreten, zu vermeiden, müssen Estrich- oder Betonflächen ab einer gewissen Größe eine Dehnungsfuge aufweisen, die sich über die gesamte Höhe bzw. Dicke des Estriches bzw. des Betons erstreckt. Derartige Dehnungsfugen werden beispielsweise durch das Einsetzen von Streifen aus geschäumtem Polystyrol gebildet und haben eine Breite von etwa 2,0 - 5,0 cm. Derartige Dehnungsfugen lassen sich jedoch durch einen Kunststoff, beispielsweise laminiertes Furanharz, dessen Elastizität im ausgehärteten Zustand äußerst gering ist, nicht überbrücken. Aus diesem Grunde wurde bei derartig beschichteten Auffangwannen bzw. Auffangräumen bisher davon abgesehen, eine Dehnungsfuge anzuordnen. Dies führt ab einer gewissen Grundfläche zu Spannungen im Beton, die ihrerseits die Rißbildung in der Beschichtung nicht ausschließt. Damit wird eine solche Beschichtung und damit die Auffangwanne bzw. der Auffangraum unbrauchbar.

Aus der DE-A 29 39 007 ist eine Betankungsanlage mit Betankungsinsel und sich daran anschließender Fahrbahn bekannt, bei der unterhalb eines wannenartigen Betonteiles und über einer sich daran anschließenden Betonschicht eine mehrschichtige, durchgehende und kraftstoffbeständige Folienisolierung vorgesehen ist. Über diese Folienisolierung wird beispielsweise verschütteter Kraftstoff in besondere Entwässerungskanäle geleitet, die zu einem gemeinsamen Abscheider führen. Hier wird der Kraftstoff von eventuell eingedrungenem Wasser abgeschieden. Eine solche Folienisolierung kann gegebenenfalls kleine Risse im Beton überbrücken. Zur Überbrückung von Dehnungsfugen, wie sie bei größeren Estrich- oder Betonflächen vorhanden sein müssen, ist diese Folienisolierung jedoch ungeeignet, da dann eine Zerstörung der Folienisolierung auftreten kann.

Der Erfindung liegt nun die Aufgabe zugrunde, einen chemisch beständigen, flüssigkeitsdichten Belag für Auffangwannen, Auffangräume oder dergleichen aus Beton, der aus einer Beschichtung aus Kunststoff besteht, so auszugestalten, daß auch die Anordnung einer Dehnungsfuge möglich und damit verbundene Risse in der Beschichtung ausgeschlossen sind.

Zur Lösung dieser Aufgabe wird bei dem Belag gemäß der Erfindung vorgeschlagen, daß in einer beidseitig der Dehnungsfuge geformten, nach oben offenen Mulde eine Schicht aus einem Kunststoff angeordnet ist, die auf dem Boden der Mulde aufliegt, über der Dehnungsfuge eine nach oben gerichtete Wölbung aufweist und sich über die Mulde hinaus um einen vorbebestimmten Betrag auf die Betonoberfläche erstreckt und daß die Mulde unter Bildung einer Fuge bis oberhalb der Wölbung mit einem aushärtbaren Werkstoff ausgefüllt und die sich annähernd bis zur Fuge erstreckende Beschichtung im Randbereich der Mulde einstückig mit der Schicht verbunden ist.

Durch diese Ausbildung treten in der Schicht im Bereich der Wölbung keine Zugspannungen, sondern nur geringfügige Biegespannungen auf, die zu keinerlei Beschädigungen der Schicht und damit der Beschichtung führen.

Weitere Merkmale eines Belages gemäß der Erfindung sind in den Ansprüchen 2 - 17 offenbart.

Die Erfindung wird nachfolgend anhand in einer Zeichnung dargestellter Ausführungsbeispiele näher erläutert. Dabei zeigen
- Fig. 1: einen Schnitt durch einen Belag gemäß der Erfindung und
- Fig. 2: einen Schnitt durch eine weitere Ausbildung eines Belages.

In den Figuren 1 und 2 der Zeichnung ist eine Betonplatte 1 ausschnittsweise dargestellt, die im dargestellten Bereich mit einer Fuge 2 versehen ist. Über dieser Fuge 2 befindet sich eine nach oben offene Mulde 3, die symmetrisch zur Dehnungsfuge 2 angeordnet ist und beispielsweise einen trapezförmigen Querschnitt aufweist. Nachdem die Betonoberfläche zum Ausgleich von vorhandenen Unebenheiten abgespachtelt wurde, wird auf den Boden 4 der Mulde 3 eine Elastomerfolie 5, beispielsweise durch Klebung, befestigt. Bedarfsweise kann vor dem Aufbringen des Klebers eine Grundierung aufgetragen werden. Sodann wird auf diese Elastomerfolie 5 und mittig über der Dehnungsfuge 2 eine Schnur 6 aus beispielsweise elastischem Schaumstoff gelegt, die in den dargestellten Ausführungsbeispielen elliptischen Querschnitt besitzt. Bedarfsweise kann diese Schnur 6 auch einen anderen Querschnitt aufweisen. Sodann wird die gesamte Mulde 3 sowie die übrige Oberfläche der Betonplatte 1 mit einer aufklebbaren Elastomerfolie 7 versehen, die über der Schnur 6 eine Wölbung 8 bildet.

Im Anschluß an diese Elastomerfolie 8 wird die Mulde 5 mit einer glasfaserverstärkten Kunstharzbeschichtung 9 versehen, die sich gemäß dem Ausführungsbeispiel der Fig. 1 über die Mulde 3 hinaus um einen vorbestimmten Betrag auf die obere Fläche der Betonplatte 1 erstreckt und die in gleicher Weise wie die Elastomerfolie 8 über der Schnur 6 eine Wölbung 8 bildet. Im Anschluß daran wird die Mulde 3 unter Bildung einer Fuge 10 mit einem Gemisch aus Furanharz und keramischen Zusätzen, beispielsweise keramischen Platten, ausgefüllt, wobei sich die Oberfläche dieser Füllung annähernd mit der durch die Elastomerfolie 7 bedeckten Oberfläche der Betonplatte 1 in einer Ebene befindet. Sodann wird auf die gesamte Oberfläche der Betonplatte 1 eine Beschichtung 11 aus einem laminierten Furanharz aufgebracht, die sich mit den aus der Mulde 3 herausragenden Endbereichen 12 der Schicht 9 einstückig verbindet und in diesem Ausführungsbeispiel kurz vor der Fuge 10, beispielsweise in der Innenecke von Winkelprofilschienen 13 aus rostfreiem Stahl, endet. Jeweils ein Schenkel dieser Winkelprofilschienen 13 begrenzt die Fuge 10. Auf den so ausgebildeten Belag können bedarfsweise keramische Platten 14 aufgebracht werden, die mittels eines Furanharzkittes 15 verlegt und ebenfalls mittels Furanharz verfugt sind. Die Fuge 10 wird anschließend mit einer elastischen Fugenmasse ausgefüllt. Bedarfsweise kann der Bereich der Schicht 9 über der Schnur 6 mittels eines Bandes 16 aus leicht verformbaren und weitgehend chemisch beständigem Werkstoff, der keine Haftung mit der Schicht 9 eingeht, beispielsweise aus Kupfer, abgedeckt sein, durch das die Wölbung 8 beim Ausfüllen der Mulde 3 geschützt wird. Die Winkelprofilschienen 13 können über besondere Pratzen 17 in der Füllung der Mulde 3 verankert sein.

Bei dem Ausführungsbeispiel der Fig. 2 endet die Schicht 9 aus laminiertem Furanharz an der Oberkante der Mulde 3. Nach dem Ausfüllen der Mulde 3 wird auch hier auf die gesamte Oberfläche der Betonplatte 1 eine Beschichtung 11 aus laminiertem Furanharz aufgebracht, die sich muldenförmig in die Mulde 3 erstreckt und ebenfalls an den Innenecken von Winkelprofilschienen 13 anliegt. Hier verbindet sich die Beschichtung 11 im oberen Bereich der Mulde 3 mit der Schicht 9, so daß ein geschlossener, flüssigkeitsdichter und chemisch beständiger Belag entsteht. Bei diesem Ausführungsbeispiel werden mittels eines Verlegekittes 15 keramische Platten 14 so innerhalb des oberen Bereiches der Mulde 3 verlegt, daß dieselben mit der Oberfläche der Beschichtung 11 in einer Ebene abschließen. Auf den übrigen Bereich der Beschichtung 11 werden hier keine keramischen Platten 14 verlegt.

Bedarfsweise können die zwischen den Elastomerfolien 7,8 und der Schnur 6 verbleibenden Räume 18, die etwa dreieckigen Querschnitt aufweisen, mit einer elastischen Masse ausgefüllt werden. Ferner ist es möglich, zwischen der Elastomerfolie 7 und der Beschichtung 11 bzw. der Schicht 9 aus laminiertem Furanharz eine elektrisch leitende Spachtelschicht vorzusehen, die es ermöglicht, daß die Beschichtung 11 aus laminiertem Furanharz mittels eines Funkenprüfgerätes auf Porenfreiheit überprüft werden kann. Für den Fall, daß keine keramischen Platten 14 verwendet werden, kann die Beschichtung 11 mittels einer besonderen Spachtelmasse, die mineralische, schuppenförmige Füllstoffe enthält, abgeschlossen werden. Dadurch wird der Diffusionswiderstand erheblich gesteigert.

In Abänderung der erläuterten Ausführungsbeispiele kann die Beschichtung 11 und die Schicht 9 auch aus Polyesterharz, Vinylesterharz, Phenolharz oder Epoxidharz bestehen und mit anderen Fasern, beispielsweise Kohlenstoffasern, laminiert bzw. verstärkt sein.

## Patentansprüche

1. Chemisch beständiger, flüssigkeitsdichter Belag für Auffangwannen, Auffangräume oder dgl. aus Beton mit mindestens einer Dehnungsfuge, bestehend aus einer vollflächigen, oberhalb der Betonoberfläche befindlichen Beschichtung aus Kunststoff,
dadurch gekennzeichnet,
daß in einer beidseitig der Dehnungsfuge (2) geformten, nach oben offenen Mulde (3) eine Schicht (9) aus einem Kunststoff angeordnet ist, die über der Dehnungsfuge (2) eine nach oben gerichtete Wölbung (8) aufweist und daß die Mulde (3) unter Bildung einer Fuge (10) bis oberhalb der Wölbung (8) mit einem aushärtbarem Werkstoff ausgefüllt und die sich annähernd bis zur Fuge (10) erstreckende Beschichtung (11) im Randbereich der Mulde (3) einstückig mit der Schicht (9) verbunden ist.

2. Belag nach Anspruch 1,
dadurch gekennzeichnet,
daß die Wölbung (8) über einer Schnur (6) gebildet ist.

3. Belag nach Anspruch 2,
dadurch gekennzeichnet,
daß die Schnur (6) kreis- oder halbkreisförmigen Querschnitt aufweist.

4. Belag nach Anspruch 2,
dadurch gekennzeichnet,
daß die Schnur (6) elliptischen oder halbelliptischen Querschnitt aufweist.

5. Belag nach Anspruch 2,
dadurch gekennzeichnet,
daß die Schnur (6) dreieckigen oder trapezförmigen Querschnitt aufweist.

6. Belag nach mindestens einem der Ansprüche 1 - 5,
dadurch gekennzeichnet,
daß über der Wölbung (8) ein Abdeckband (16) angeordnet ist.

7. Belag nach Anspruch 6,
dadurch gekennzeichnet,
daß das Abdeckband (16) aus einem leicht verformbaren, weitgehend chemisch beständigem Werkstoff, z.B. Kupfer, gebildet ist.

8. Belag nach mindestens einem der Ansprüche 1 - 7,
dadurch gekennzeichnet,
daß die Mulde (3) durch keramische Platten (14) abgedeckt ist.

9. Belag nach mindestens einem der Ansprüche 1 - 8,
dadurch gekennzeichnet,
daß die elastische Fuge (10) durch die Schenkel zweier Winkelprofilschienen (13) begrenzt ist.

10. Belag nach Anspruch 9,
dadurch gekennzeichnet,
daß die Winkelprofilschienen (13) Ankerpratzen (17) aufweisen.

11. Belag nach mindestens einem der Ansprüche 1 - 10,
dadurch gekennzeichnet,
daß sich die Beschichtung (11) bis zur inneren Ecke der Winkelprofilschienen (13) erstreckt.

12. Belag nach mindestens einem der Ansprüche 1 - 11,
dadurch gekennzeichnet,
daß die Beschichtung (11) und die Schicht (9) aus einem mit Fasern verstärkten Kunststoff gebildet ist.

13. Belag nach mindestens einem der Ansprüche 1 - 12,
dadurch gekennzeichnet,
daß die Mulde (3) mit einem mit insbesondere keramischen Füllstoffen abgemagerten Kunstharz ausgefüllt ist.

14. Belag nach mindestens einem der Ansprüche 1 - 12,
dadurch gekennzeichnet,
daß zwischen der Betonoberfläche und der Beschichtung (11) bzw. der Schicht (9) eine Elastomerfolie (7) angeordnet ist.

15. Belag nach Anspruch 14,
dadurch gekennzeichnet,
daß sich die Elastomerfolie (7) in die Wölbung (8) der Schicht (9) erstreckt.

16. Belag nach Anspruch 14,
dadurch gekennzeichnet,
daß auf dem Grund der Mulde (3) eine zusätzliche Elastomerfolie (5) angeordnet ist.

17. Belag nach mindestens einem der Ansprüche 14 - 16,
dadurch gekennzeichnet,
daß zwischen der Elastomerfolie (7) und der Schicht (9) bzw. Beschichtung (11) eine elektrisch leitende Zwischenschicht angeordnet ist.

## Claims

1. Chemically resistant, liquid-tight coating for collection pits, collection rooms or suchlike made of concrete with one expansion joint at least, consisting of a synthetic coating above and all-over the concrete surface,
characterized by the facts
that a layer (9) made of synthetic is arranged in a trough (3) with open top formed on both sides of the expansion joint (2), with the layer being applied onto the bottom (4) of the trough (3), showing an upwards directed vault (8) at the expansion joint (2) and extending on the concrete surface beyond the trough (3) by a predetermined value, and that the trough (3) is filled with a hardenable material until beyond the vault (8) by forming a joint (10) and that the coating (11) adjacent to the joint (10) is connected in one piece to the layer (9) within the margin section of the trough (3).

2. Coating according to claim 1,
characterized by the fact
that the vault (8) is formed over a cord (6).

3. Coating according to claim 2,
charcaterized by the fact
that the cord (6) shows a circular or semicircular cross section.

4. Coating according to claim 2,
characterized by the fact
that the cord (6) shows an elliptic or semi-elliptic cross section.

5. Coating according to claim 2,
characterized by the fact
that the cord (6) shows a triangular or trapezoidal cross section.

6. Coating according to one of the claims 1 - 5 at least,
characterized by the fact
that a covering strip (16) is arranged over the vault (8).

7. Coating according to claim 6,
characterized by the fact
that the covering strip (16) is made of a slightly deformable, largely chemically resistant material, e.g. copper.

8. Coating according to at least one of the claims 1 - 7,
characterized by the fact
that the trough (3) is covered with ceramic tiles (14).

9. Coating according to at least one of the claims 1 - 8,
characterized by the fact
that the elastic joint (10) is limited by the sides of two angular section rails (13).

10. Coating according to claim 9,
characterized by the fact
that the angular section rails (13) have anchor claws (17).

11. Coating according to at least one of the claims 1 - 10,
characterized by the fact
that the coating (11) extends until the inner corner of the angular section rails (13).

12. Coating according to at least one of the claims 1 - 11,
characterized by the fact
that the coating (11) and the layer (9) are made of a fibre-reinforced synthetic.

13. Coating according to at least one of the claims 1 - 12,
characterized by the fact
that the trough (3) is filled with synthetic resin grogged especially with ceramic fillers.

14. Coating according to at least one of the claims 1 - 12,
characterized by the fact
that an elastomer sheet (7) is arranged between the concrete surface and the coating (11) i.e. the layer (9).

15. Coating according to claim 14,
characterized by the fact
that the elastomer sheet (7) extends into the vault (8) of the layer (9).

16. Coating according to claim 14,
characterized by the fact
that an additional elastomer sheet (5) is arranged on the bottom of the trough (3).

17. Coating according to at least one of the claims 14 - 16,
characterized by the fact
that an electrically conductive intermediate layer is arranged between the elastomer sheet (7) and the layer (9) i.e. the coating (11).

## Revendications

1. Revêtement résistant aux produits chimiques, étanche aux liquides, désigné pour des récipients/salles de réception ou appareils semblables, fabriqués en béton, présentant au moins un joint de dilatation, composé d'une couche en matières synthétiques qui est appliquée sur toute la surface au-dessus de la surface en béton,
caractérisé par le fait
qu'une couche (9) en matières synthétiques est arrangée dans une auge (3) ouverte vers le haut et formée sur les deux côtés du joint de dilatation (2); la couche (9) est appliquée sur le fond (4) de l'auge (3), présente une courbure (8) dirigée vers le haut au-dessus du joint de dilatation (2) et s'étend sur la surface en béton outre l'auge (3) d'un montant prédestiné, et que l'auge (3) est remplie d'un matériau durcissable jusqu'au-dessus de la courbure (8) en formant un joint (10), et que le recouvrement (11) s'approchant au joint (10) est relié à la couche (9) en une seule pièce dans la zone marginale de l'auge (3).

2. Revêtement selon revendication 1,
caractérisé par le fait
que la courbure (8) est formée sur un cordon (6).

3. Revêtement selon revendication 2,
caractérisé par le fait
que le cordon (6) présente une coupe transversale en forme d'un cercle ou demi-cercle.

4. Revêtement selon revendication 2,
caractérisé par le fait
que le cordon (6) présente une coupe transversale en forme d'une ellipse ou demi-ellipse.

5. Revêtement selon revendication 2,
caractérisé par le fait
que le cordon (6) présente une coupe transversale en forme d'un triangle ou trapèze.

6. Revêtement selon au moins une des revendications 1 - 5,
caractérisé par le fait
qu'un ruban couvrant (16) est arrangé sur la courbure (8).

7. Revêtement selon revendication 6,
caractérisé par le fait
que le ruban couvrant (16) est fait d'un matériau facilement déformable et largement résistant aux produits chimiques, par exemple cuivre.

8. Revêtement selon au moins une des revendications 1 - 7,
caractérisé par le fait
que l'auge (3) est couverte par des carreaux céramiques (14).

9. Revêtement selon au moins une des revendications 1 - 8,
caractérisé par le fait
que le joint élastique (10) est limité par les ailes de deux rails de profil angulaire (13).

10. Revêtement selon revendication 9,
caractérisé par le fait
que les rails de profil angulaire (13) présentent des griffes d'ancrage (17).

11. Revêtement selon au moins une des revendications 1 - 10,
caractérisé par le fait
que le recouvrement (11) s'étend jusqu'au coin intérieur des rails de profil angulaire (13).

12. Revêtement selon au moins une des revendications 1 - 11,
caractérisé par le fait
que le recouvrement (11) et la couche (9) sont faits d'une matière synthétique renforcée par fibres.

13. Revêtement selon au moins une des revendications 1 - 12,
caractérisé par le fait
que l'auge (3) est remplie d'une résine synthétique qui est amaigrise en particulier de matières de remplissage en céramique.

14. Revêtement selon au moins une des revendications 1 - 12,
caractérisé par le fait
qu'une feuille d'élastomère (7) est arrangée entre la surface de béton et le recouvrement (11) et la couche (9) respectivement.

15. Revêtement selon revendication 14,
caractérisé par le fait
que la feuille d'élastomère (7) s'étend dans la courbure (8) de la couche (9).

16. Revêtement selon revendication 14,
caractérisé par le fait
qu'une feuille d'élastomère supplémentaire (5) est arrangée sur le fond de l'auge (3).

17. Revêtement selon au moins une des revendications 14 - 16,
caractérisé par le fait
qu'une couche intermédiaire et électroconductrice est arrangée entre la feuille d'élastomère (7) et la couche (9) et le recouvrement (11) respectivement.
